# EUROPÄISCHE PATENTANMELDUNG

(11) **EP 1 767 108 A1**
(43) Veröffentlichungstag der Anmeldung: **28.03.2007**
(21) Anmeldenummer: 05108686.6
(22) Anmeldetag: 21.09.2005
(51) Int. Cl.: A41D 13/018

(54) **Aufblasbares Schutzkleidungsstück**

(71) Anmelder: Ademaj, Hajdar, 4416 Belvaux (LU)
(72) Erfinder: Ademaj, Hajdar, 4416 Belvaux (LU)
(74) Vertreter: Weydert, Robert

(57) **Zusammenfassung**

Das Schutzkleidungsstück mit aufblasbaren Druckkammern hat eine innere und eine äussere Materialschicht, zwischen welchen in Abstand voneinander Zwischenwände angeordnet und an den Materialbahnen befestigt sind. Die Zwischenwände sind von dem Druck in jeweils zwei unmittelbar nebeneinander liegenden Druckkammern beaufschlagt und durch den Druck in den beiden Druckkammern gestützt. Dadurch grenzen die Druckkammern breitflächig aneinander an und auch in Grenzbereichen zwischen benachbarten Druckkammern ist eine Gas- oder Luftpolsterung gewährleistet.

## Beschreibung

Diese Erfindung bezieht sich auf ein Schutzkleidungsstück mit mehreren aufblasbaren, langgestreckten Druckkammern. Solche Kleidungsstücke sind allgemein bekannt, siehe z.B. die französische Patentschrift 70.09621, die US Patentschrift 4,637,074 und auch das deutsche Gebrauchsmuster G 94 09 193.5 und sollen die das Kleidungsstück tragende Person schützen, z.B. bei Motorradunfällen oder anderen Fahrzeugunfällen und auch bei anderen Unfällen, z.B. Stürzen vom Pferd, um schwere Verletzungen durch Stürze oder dergleichen zu vermeiden.

Die im Stand der Technik bekannten, aufblasbaren Schutzkleidungsstücke bestehen im Wesentlichen aus zwei übereinanderliegenden Materialschichten, die über längsverlaufende Nahtstellen oder -linien unmittelbar miteinander verbunden sind, um zwischen den Nahtlinien die einzelnen Druckkammern zu bilden. Bei diesen bekannten Schutzkleidungsstücken nimmt die Dicke der Luftpolsterung von der Mitte der Druckkammern in beiden Richtungen bis zu den angrenzenden Luftkammern stark ab und die Luftpolsterung fehlt völlig an den Nahtlinien zwischen den Luftkammern. Die bekannten Schutzkleidungsstücke bieten deshalb keinen ausreichenden Schutz. Durch die Erfindung soll die durch das Kleidungsstück erreichte Schutzwirkung verbessert werden.

Um dies zu erreichen ist gemäss Erfindung das Schutzkleidungsstück mit mehreren aufblasbaren Druckkammern die Innen- und Aussenwände an einer Kleidungsstückinnenseite bzw. einer Kleidungs- stückaussenseite aufweisen, dadurch gekennzeichnet, dass die Druckkammern durch Zwischenwände voneiner getrennt sind, die sich zwischen den Innen- und Aussenwänden erstrecken und mit diesen verbunden sind, damit, in aufgeblasenem Zustand, jede Zwischenwand zwischen zwei unmittelbar nebeneinander liegenden Druckkammern vom Druck in den beiden Druckkammern beaufschlagt und durch den Druck in den beiden Druckkammern gestützt ist und die Druckkammern breitflächig aneinandergrenzen, um auch in Grenzbereichen zwischen benachbarten Druckkammern eine Fluidpolsterung zu gewährleisten..

Auf diese Weise wird erreicht dass im aufgeblasenen Zustand die Druckkammern zusammen eine stabilere, zusammenhängende, überall im Wesentlichen gleichförmig dicke Umhüllung bilden, welche einen besseren Schutz bei Unfällen oder Stürzen gewährleistet. Ausserdem zeichnet sich das erfindungsgemässe Kleidungsstück durch eine bessere Isolationswirkung aus, und bietet eine längere Überlebenschance, z.B. in kaltem Wasser und auch als Ski-Airbag bei Lawinenunglücken, da überall eine dickes, stabiles, isolierendes Luft- oder Gaspolster gegeben ist, einschliesslich an den Grenzbereichen zwischen benachbarten Luftkammern, da zwischen den Luftkammern wo sie aneindergrenzen keine Bereiche ohne oder mit nur geringer Luftpolsterung vorliegen, wie bei dem Stand der Technik. Die Zwischenwände haben eine versteifende Wirkung und die Gesamtstruktur mit den Innen- und Aussenwänden und den Zwischenwänden bietet eine hohe Formstabilität gegen Stösse und Schläge, ähnlich wie ein Fachwerk.

Gemäss einem vorteilhaften Ausführungsbeispiel hat das Schutzkleidungsstück eine innere und eine äussere Materialbahn und die Zwischenwände sind einzelne Wände, die an beiden Materialbahnen befestigt sind, vorzugsweise durch Kleben und/oder durch Nähen (Anspruch 2).

Gemäss einem anderen vorteilhaften Ausführungsbeispiel bestehen die Druckkammern aus einzelnen schlauchförmigen Zellen, die mit ihren Seitenwänden so aneinander befestigt sind, vorzugsweise durch Kleben und/oder Nähen, damit die aneinander befestigten Seitenwänden die Zwischenwände bilden. Die einzelnen schlauchförmigen Zellen können nebeneinanderliegend an einer durchgehenden Materialbahn befestigt sein, die sich auf der Innen- oder Aussenseite des Kleidungsstückes befinden kann (Ansprüche 3 und 4).

Weitere, vorteilhafte Merkmale des Schutzkleidungsstückes sind Gegenstand der abhängigen Ansprüche 5-13.

Ausführungsbeispiele der Erfindung werden im Folgenden ausführlicher beschrieben mit Bezug auf die zugehörigen Zeichnungen, es zeigen:
Figur 1 eine erste Ausführungsform des erfindungsgemässen Kleidungsstückes in Form einer mit Ärmeln versehenen Weste.
Figur 2 einen Querschnitt durch einen Teil der Weste mit den aneinander anliegenden Druckkammern.
Figuren 3A und 3B zwei verschiedene Ausführungsbeispiele im Schnitt.
Figur 4 ein zweites Ausführungsbeispiel des Schutzkleidungsstückes gemäss der Erfindung in Form eines ganzen Anzuges mit Ärmeln, Beinen und Kopfschutz im aufgeblasenen Zustand.
Figur 4A den Anzug gemäss Figur 4 in nicht aufgeblasenem Zustand.
Figur 5 eine Druckgas- oder Druckluftquelle mit Reissleine und einer Verteilerleitung für das Druckgas oder die Druckluft zum Aufblasen der Druckkammern.

Die in Figur 1 dargestellte Weste hat mehrere aneinander anliegende, schlauchförmige Druckkammern 10 zum Schutz des oberen Teiles des Rumpfes und der Ärmel des Körpers einer die Weste tragenden Person. Die Luftkammern 10 liegen sowohl im nichtaufgeblasenen Zustand und in aufgeblasenen Zustand breitflächig aneinander an und stützen sich dementsprechend im aufgeblasenen Zustand aneinander ab zum Bilden einer ununterbrochenen, zusammenhängenden Polsterung, welche den Körperrumpfteil und die Arme vollständig umgibt und insbesondere auch an den Naht- oder Grenzstellen zwischen den Kammern eine ausreichende Polsterdicke aufweist. Dadurch wird ein ziemlich stabiler zusammenhängender Polsterring geschaffen, um den Körper der das Kleidungsstück tragenden Person besser zu schützen. Z.B. können die schlauchartigen Kammern oder Zellen 10 aus einzelnen Schläuchen S bestehen (Figur 2), deren Seitenwände einerseits breitflächig aneinander anliegen und aneinander befestigt sind um die Zwischenwände 11 zu bilden. Diese Schläuche S können des Weiteren an einer Trägerfolie oder Materialbahn MB befestigt sein (Figur 3A). Abweichend dazu könnte das Kleidungsstück auch eine innere und eine äussere Materialbahn MB1, MB2 aufweisen, welche über die in Abstand voneinander angeordnete Trenn- oder Zwischenwände 11 miteinander verbunden sind, Figur 3B. Durch die breitflächig flach oder stumpf aneinanderliegenden Zellen oder Druckkammern 10 und durch die dadurch erzielte zusammenhängende Luftpolsterung mit im Wesentlichen gleichförmiger Dicke um den gesamten Umfang des Rumpfteiles der Weste sowie auch um den gesamten Umfang der Ärmel ergibt sich nicht nur ein besserer Schutz bei Unfällen, sondern auch eine bessere Wärmeisolierung damit die das Kleidungsstück tragende Person längere Zeit gegen Kälte und Erfrierungen geschützt ist. Durch die verbesserte Polsterung ist auch der Auftrieb erhöht und bei Lawinenunglücken bleibt die die Schutzkleidung tragende Person auf der Schneeoberfläche und wird nicht durch die Schneemassen eingeschlossen und kann somit einfacher geborgen werden.

Die Figur 4 zeigt ein anderes Ausführungsbeispiel der Erfindung in Form eines ganzen Anzuges mit Ärmeln, Beinen und Kopfschutz im aufgeblasenen Zustand. Die Figur 4A zeigt den Anzug gemäss der Figur 4 in nichtaufgeblasenem Zustand. Zum Aufblasen des Anzuges wird eine Reissleine 20 betätigt, um ein Absperrventil (nicht dargestellt) einer Druckgas- oder Druckluftquelle 22, siehe Figur 5, zu öffnen. Die Druckluft wird über einen Schlauch 24, einem Verteilerschlauch 26, zugeführt, der in dem Schulterbereich des Kleidungsstückes eingearbeitet ist und mit verschiedenen der in Längsrichtung des Kleidungsstückes verlaufenden Druckkammern oder -zellen in Verbindung steht. Die Druckgas- oder Druckluftquelle ist in einer Tasche 28 des Kleidungsstückes angebracht, wie die Figuren 4 und 4A zeigen. Auch die Weste gemäss Figur 1 ist mit einer solchen Vorrichtung zum Aufblasen der Druckkammern versehen.

Druckkammern, welche nicht unmittelbar mit der Verteilerleitung in Verbindung stehen, haben über mindestens eine andere Druckkammer Verbindung zur Verteilerleitung. Vorzugsweise können im Wesentlichen alle Kammern des Kleidungsstückes miteinander in Fluidverbindung stehen oder miteinander kommunizieren.

Das Schutzkleidungsstück kann auch mit einem Sendegerät (nicht dargestellt) versehen sein zum Aussenden eines Notsignals nach dem Betätigen der Reissleine 20. Dadurch wird das Auffinden von im Wasser schwimmenden Personen oder das Auffinden von Personen nach einem Lawinenunglück vereinfacht.

Das Kleidungsstück besteht vorzugsweise aus einem leichten, luftdichten, reissfesten und vorzugsweise wasserdichten Material wie z.B. Ballonseide mit einer Wandstärke von etwa 0,10 mm.

Vorzugsweise haben die aufgeblasenen Luftkammern an der Innenseite des Kleidungsstückes eine innere Breite B1, zwischen den Trennwänden 11, von etwa 80 mm und an der Aussenseite des Kleidungsstückes eine äussere Breite B2 von etwa 100 mm und die Höhe der Trennwand 11, d.h. der maximale Abstand zwischen der Innenseite und der Aussenseite der Luftkammern beträgt vorzugsweise etwa 150 mm. Die jeweils zwei aneinanderstossenden Druckkammern 10 gemeinsamen Trennwände 11 haben etwa die gleiche Höhe H wie die Druckkammern. Somit ist die Höhe der aufgeblasenen Druckkammern über ihrer Gesamtbreite etwa konstant, abgesehen von der Wölbung der Innen- und Aussenwände der Druckkammern unter dem Aufblasdruck. Die Luftpolsterung hat dementsprechend überall etwa die gleiche Dicke. Mindestens aber haben die Trennwände eine Höhe H, die etwa der halben maximalen Höhe H der Druckkammern 10 entspricht.

Die Luftkammern erstrecken sich in Längsrichtung des Schutzkleidungsstückes, d.h. in der Längsrichtung des Rumpfes und der Gliedmassen der das Kleidungsstück tragenden Person.

Allgemein ist das Schutzkleidungsstück als Schutzkleidung und auch als Überlebenskleidung bei allen gefährlichen Sportarten einsetzbar.

## Patentansprüche

1. Schutzkleidungsstück mit mehreren aufblasbaren Druckkammern die Innen- und Aussenwände an einer Kleidungsstückinnenseite bzw. einer Kleidungsstückaussenseite aufweisen, **dadurch gekennzeichnet, dass** die Druckkammern durch Zwischenwände voneiner getrennt sind, die sich zwischen den Innen- und Aussenwänden erstrecken und mit diesen verbunden sind, damit, in aufgeblasenem Zustand, jede zwischenwand zwischen zwei unmittelbar nebeneinander liegenden Druckkammern vom Druck in den beiden Druckkammern beaufschlagt und durch den Druck in den beiden Druckkammern gestützt ist und die Druckkammern breitflächig aneinandergrenzen, um auch in Grenzbereichen zwischen benachbarten Druckkammern eine Fluidpolsterung zu gewährleisten.

2. Schutzkleidungsstück nach Anspruch 1, **dadurch gekennzeichnet, dass** es eine innere und eine äussere Materialbahn aufweist, und die Zwischenwände einzelne Wände sind, die an beiden Materialbahnen befestigt sind, vorzugsweise durch Kleben und/oder durch Nähen.

3. Schutzkleidungsstück nach Anspruch 1, **dadurch gekennzeichnet, dass** die Druckkammern aus einzelnen schlauchförmigen Zellen bestehen, die mit ihren Seitenwänden so aneinander befestigt sind, vorzugsweise durch Kleben und/oder durch Nähen, damit die aneinander befestigten Seitenwände die Zwischenwände bilden.

4. Schutzkleidungsstück nach Anspruch 3, **dadurch gekennzeichnet, dass** die einzelnen schlauchförmigen Zellen nebeneinanderliegend an einer durchgehenden Materialbahn befestigt sind.

5. Schutzkleidungsstück nach einem der Ansprüche 1-4, **gekennzeichnet durch** eine Druckgas- oder Druckluftquelle, z.B. ein Gasgenerator, zum Aufblasen der Druckkammern.

6. Schutzkleidungsstück nach Anspruch 5, **dadurch gekennzeichnet, dass** die Druckquelle über eine Verteilerleitung an verschiedene Druckkammern angeschlossen ist und andere Kammern, welche nicht unmittelbar mit der Verteilerleitung in Verbindung stehen sind über mindestens eine andere Druckkammer in Verbindung mit der Verteilerleitung.

7. Schutzkleidungsstück nach einem der Ansprüche 1-6, **dadurch gekennzeichnet, dass** im Wesentlichen alle Kammern miteinander in Fluidverbindung stehen.

8. Schutzkleidungsstück nach Anspruch 5, **dadurch gekennzeichnet, dass** ein Absperrventil der Druckquelle mittels einer Reissleine zu öffnen ist.

9. Schutzkleidungsstück nach einem der Ansprüche 1-8, **dadurch gekennzeichnet, dass** es ein Sendegerät aufweist zum Aussenden eines Notsignals nach dem Betätigen der Reissleine.

10. Schutzkleidungsstück nach einem der Ansprüche 1-9, **dadurch gekennzeichnet, dass** es aus einem leichten, luftdichten, reissfesten und vorzugsweise wasserdichten Material besteht, wie z.B. Ballonseide.

11. Schutzkleidungsstück nach Anspruch 10, **dadurch gekennzeichnet, dass** das Material eine Wandstärke von etwa 0,10 mm aufweist.

12. Schutzkleidungsstück nach einem der Ansprüche 1-11, **dadurch gekennzeichnet, dass** mindestens einige der Luftkammern eine innere Breite von etwa 80 mm, eine äussere Breite von etwa 100 mm und eine Höhe von etwa 150 mm haben.

13. Schutzkleidungsstück nach einem der Ansprüche 1-12, **dadurch gekennzeichnet, dass** die Druckkammern in Längsrichtung des Kleidungsstückes verlaufen.
